# EUROPÄISCHE PATENTSCHRIFT

(11) **EP 0 154 003 B1**
(45) Veröffentlichungstag und Bekanntmachung des Hinweises auf die Patenterteilung: **15.03.1989**
(21) Anmeldenummer: 84114504.8
(22) Anmeldetag: 29.11.1984
(51) Int. Cl.: H01Q 1/32

(54) **Antenne**
Aerial
Antenne

(30) Priorität: 22.02.1984 DE 8405410 U
(43) Veröffentlichungstag der Anmeldung: 11.09.1985
(73) Patentinhaber: KATHREIN-WERKE KG, D-83022 Rosenheim (DE)
(72) Erfinder: Margreiter, Hans, D-8201 Kirchdorf (DE); Friedl, Rudolf, D-8214 Bernau (DE)
(74) Vertreter: Flach, Dieter Rolf Paul, Dipl.-Phys.

(56) Entgegenhaltungen:
- EP-A- 0 010 559
- DD-A- 75 675
- DE-C- 941 577
- DE-U- 8 300 035
- DE-U- 8 300 035
- GB-A- 1 067 091
- GB-A- 1 199 514
- US-A- 4 137 521

## Beschreibung

Die Erfindung betrifft eine Antenne für Wohnwagen, Boote oder ähnliche überdachte Fahrzeuge oder Räume nach dem Oberbegriff des Anspruches 1.

Derartige Antennen sind beispielsweise als « Caravan-Antennen bekannt geworden, die aber auch beispielsweise für Reisemobile, Busse, LKW's, Boote oder ähnliche überdachte Land-oder Wasserfahrzeuge bestimmt und eingesetzt werden. Der Antennenmast ist dabei in der Regel vom Wohnwageninneren aus zwischen einer sog. eingefahrenen Transportstellung und einer ausgefahrenen Betriebsstellung höhenverstellbar angeordnet, wie dies beispielsweise aus DE-U-8 300 035 bekannt ist. In der Transportstellung ist die am oberen Ende des Antennenmastes befestigte Antenne im wesentlichen bis kurz über dem Wohnwagendach eingefahren, wohingegen in der sog. Betriebsstellung zur Erzielung eines optimalen Fernseh- oder Rundfunkempfanges die Antenne entsprechend hoch über dem Wohnwagendach ausgefahren ist.

Eine derartige Antennenanordnung ist beispielsweise aus dem Prospekt der Firma Kathrein, « Caravan-Antenne • , HD 35, bekannt geworden und besteht aus einer horizontal und quer zum Antennenmast angeordneten Dipolantenne und einer in Empfangsrichtung ausrichtbaren logarithmisch-perioden Antenne, die in einem Kunststoff-Schutzgehäuse untergebracht ist. Derartige Antenneneinrichtungen insbesondere mit dem Kunststoff-Schutzgehäuse haben sich bisher in der Praxis sehr bewährt, da hierdurch eine Beeinträchtigung der gegenüber Witterungseinflüssen, also klimatischen Einflüssen und auch mechanischen Beanspruchungen sehr empfindliche logarithmisch-periodische Antenne weitgehend vermieden werden können. Die Verwendung eines derartigen Schutzgehäuses stellt aber keinen Teil der vorliegenden Erfindung dar.

Zur Befestigung am Antennenmast umfaßt die Halteeinrichtung ein mit der Antenne verbundenes Verankerungsteil, an dem eine den Antennenmast umgreifende Schelle mittels Flügelschrauben festgedreht wird.

Mit anderen Worten kann also die vorbeschriebene Halteeinrichtung für die Caravan-Antenne mit den offen zugänglich liegenden Flügelschrauben jederzeit auch wieder demontiert werden. Dabei hat sich in der Vergangenheit gezeigt, daß diese Antennen in zunehmendem Maße, insbesondere auch auf Campingplätzen nachts oder nach dem Verlassen des Wohnwagens schnell und leicht demontiert und gestohlen werden. Von daher ist bereits in der US-A-4137 521 eine Diebstahlsicherung vorgeschlagen worden, die automatisch einen über eine elektrische Kontakteinrichtung vorgesehenen Alarm auslöst, wenn die Antenne montiert wird. ⁻

Aufgabe der vorliegenden Erfindung ist es ausgehend vom eingangs genannten Stand der Technik eine einfache und äußerst sichere Halteeinrichtung für eine an einem ausfahrbaren Antennenmast befestigte Antenne für Wohnwagen, Boote oder ähnliche überdachte Fahrzeuge oder Räume zu schaffen, so daß die Antenne auch im unbewachten Zustand gegen Diebstahl gesichert ist. Die Aufgabe wird gemäß der Erfindung entsprechend den im kennzeichnenden Teil des Anspruches 1 angegebenen Merkmalengelöst. Vorteilhafte Ausgestaltungen der Erfindung sind in den Unteransprüchen angegeben.

Durch die erfindungsgemäße Ausbildung der Halteeinrichtung wird erstmals auf verblüffend einfache Art und Weise eine diebstahlsichere Anbringung einer Antenne an einem ausfahbaren Antennenmast geschaffen. Dies wird erfindungsgemäß im wesentlichen dadurch erreicht, daß die Befestigung der Antenne lediglich über eine vertikal ausgerichtete Schraubbefestigung erfolgt, deren Betätigungsglied nur von unten her zugänglich ist. Wird dann die Antenne in die Transportstellung herabgesenkt, so ist es Unbefugten unmöglich diese wieder vom Antennenmast zu entfernen, da in der herabgesenkten Transportstellung wegen des mangelnden Raumbedarfes zwischen Dach und Antenne beispielsweise ein Schraubenzieher zum Lösen der vertikalen Schauben nicht angesetzt werden kann.

In einer besonders bevorzugten Ausführungsform der Erfindung nach Anspruch 2 besteht die Halteeinrichtung aus einem ringförmigen Träger als Verankerungsteil und einem damit zusammenwirkenden Paßglied oder Spannelement, wobei die zwischen dem ringförmigen Träger und dem Spannelement ausgebildete Druck- und Anlagefläche im Vertikalschnitt schräg auf den Antennenmast so zuläuft, daß das Spannelement durch die vertikale Befestigungseinrichtung auf den Antennenmast zu vorgespannt gehalten wird. Dadurch wird in einfachster Ausbildung eine krastchlüssige sichere Befestigung der Antenne am Antennenmast ermöglicht.

Zwar ist eine Klemmvorrichtung zur Befestigung von Tragarmen, Flanschen und Traversen oder dergleichen an Stangen beispielsweise aus der DD-A-75 675 bekannt geworden, bei der ein prismatisch und/oder als Ringsegment ausgebildeter Körper vorgesehen ist, dessen Druckfläche schräg ist, um eine radiale Anpreßkraft beim Festdrehen einer Schraube zu erzielen. Auch eine aus der europäischen Patentanmeldung EP-A-0010559 bekannte Rohr- und Kabelklemme besteht aus einem elastischen Flanschring mit chräg verlaufenden Wirkflächen und. einer über die schrägen Wirkflächen hindurch steckbaren und festschraubbaren Schraube, wodurch der Klemmring bei zunehmend festeren Eindrehen der Schraube zu einem kleineren Durchmesser innen festgezogen wird. Obgleich also derartige prismatische oder schräge Wirkflächen an sich bekannt sind ist aus den beiden vorstehend genannten Druckschriften kein Hinweis für eine Diebstahlsicherung einer Antenne beispielsweise von Wohnwagen zu entnehmen.

In einer Weiterbildung der Erfindung nach Anspruch 3 ist dabei ferner vorgesehen, daß der ringförmige Träger mit einem radialen Ansatz zur Aufnahme des Spannelementes ausgebildet ist, wobei sich nach Anspruch 4 als günstig erwiesen hat, die schräg auf den Antennenmast zugeneigte Druck- und Anlagefläche am radialen Ansatz unten liegend vorzusehen.

Ebenso kann der radiale Ansatz des ringförmigen Trägers mit zwei vertikalen Seitenwänden entsprechend Anspruch 6 versehen sein, zwischen denen das am Antennenmast anliegende Paßteil oder Spannelement angeordnet ist, wobei die die radiale Anpreßkraft erzeugende Druck-und Anlageflächen an den innenliegenden Seitenwänden des Ansatzes ausgebildet sind.

Die kraftschlüssige Befestigung der Antenne wird in einer besonders bevorzugten Ausgestaltung der Erfindung nach Anspruch 8 noch dadurch verbessert, daß das vorzugsweise aus Kunststoff bestehende Schutzgehäuse den Ansatz des ringförmigen Trägers umschließt und ferner in der Verlängerung der vertikalen Schraubbefestigung im unteren Teil des Schutzgehäuses eine entsprechende Einführöffnung für die Schraubbefestigung vorgesehen ist. Durch diese Maßnahme ist die Schraubbefestigung beispielsweise in Form einer Schraube optisch nicht sichtbar so abgeschirmt, daß in der eingefahrenen Stellung des Antennenmastes ein unbefugter Abbau der Antenne unmöglich ist.

Eine erhöhte Sicherheit vor unbefugtem Entfernen der Antenne wird nach Anspruch 9 vor allem auch noch dadurch gewährleistet, daß an der Anlagefläche zwischen dem Spannelement und dem Antennenmast wechselweise ineinandergreifende Ausnehmungen und Radialvorsprünge vorgesehen sind, so daß beim Festziehen beispielsweise einer Schraube als Befestigungseinrichtung die Vorsprünge in die entsprechenden Vertiefungen eingreifen, so daß der ringförmige Träger und das Spannelement unlösbar am Antennenmast auch noch formschlüssig befestigt sind. Die aus der GB-A-1 067 091 bekannte Anordnung betrifft lediglich eine Rohrverbindungskonstruktion, bei der eine abgewinkelte Schraube eines Vertikalträgers über eine Mantelöffnung in einen Vertikalträger eingehängt bzw. eingesteckt und fest angezogen werden kann.

Die Ansprüche 10 bis 12 betreffen eine besonders einfache und dadurch vorteilhafte Weiterbildung der diebstahlsicheren Antennen-Befestigungseinrichtung, die auf einfache Weise durch Stanzen und Prägen von Blechteilen gefertigt werden kann.

Eine zu der geneigten Anlage- und Druckfläche alternative Ausgestaltung eines Spannelementes ist in den Ansprüchen 13 und 14 wiedergegeben. Das Spannelement besteht in dieser Ausführungsform aus Gummi oder einem gummiähnlichen Material und wird durch die vertikale Spannvorrichtung unter Querschnittsverbreiterung in Radialrichtung auf den Antennenmast zu vorgespannt gehalten. Auch hiedurch werden die vertikal eingeleiteten Anpreßkräfte durch das Spannelement in Horizontalrichtung umgelenkt, wobei sich eine sichere kraftschlüssige Verbindung und Befestigung am Antennenmast hierdurch erzielen läßt.

Zwar ist aus der DE-C 941 577 eine Kupplung zur lösbaren Verbindung von Teilen grundsätzlich bekannt geworden, bei der an der Verbindungsstelle durch axiales Verpressen eines Gummiringes zwischen einem Becher und einer Stange Radialkräfte zum Halten der Stange erzeugt werden können. Diese grundsätzlich bekannte Einrichtung für eine bewußt lösbare Kupplung betrifft aber gegenüber der vorliegenden Diebstahlsicherung ein völlig anderes Einsatzgebiet.

Weitere, die Sicherheit der gesamten Anordnung wiedergebende Ausgestaltungen der Erfindung sind in den Ansprüchen 15 bis 18 wiedergegeben.

Weitere Vorteile, Einzelheiten und Merkmale der Erfindung ergeben sich nachfolgend aus den anhand von Zeichnungen dargestellten Ausführungsbeispielen. Dabei zeigen im einzelnen :
Figur 1 : eine schematische Perspektivdarstellung einer an einem Antennenmast befestigten Caravan-Antenne ;
Figur 2 : einen Querschnitt längs der Symmetrieachse nach Figur 1 ;
Figur 3: ein zweites Ausführungsbeispiel in einem Vertikalschnitt ;
Figur 4: einen Horizontalschnitt gemäß der Linie 111-111 in Figur.3 ;
Figur und 6: ein weiteres Ausführungsbeispiel in Seiten- und Unteransicht ;
Figur 7 : ein weiteres Ausführungsbeispiel mit einem andersartig ausgebildeten Spannelement.

In der in Figur 1 schematisch gezeigten Perspektivdarstellung ist eine Antenne 1 insbesondere zur Verwendung auf einem Caravan gezeigt, die aus einer quer zum Mast angeordneten Dipolantenne 3 und einem in Empfangsrichtung ausgerichteten Kunststoffschutzgehäuse 5 besteht, in dem vor Witterungseinflüssen und mechanischen Beanspruchungen eine logarithmisch-periodische Antenne eingebaut ist.

Die Antenne 1 ist über mit ihr fest verbundenes Verankerungsteil 7 am oberen Ende eines in der Höhe verstellbaren Antennenmastes 9 befestigt. Der Antennenmast ist beispielsweise vom Inneren eines Wohnwagens aus höhenverstellbar ausgebildet und kann von einer ausgefahrenen Betriebsstellung in eine eingefahrene Transportstellung herabgesenkt werden. In der sog. Transportstellung befindet sich die Antenne 1 unmittelbar kurz über dem nicht näher gezeigten Dach eines Wohnwagens, eines Bottes etc.

Im folgenden wird auf Figur 2 Bezug genommen, in der die Halteeinrichtung der Antenne 1 am Mast 9 schematisch in einer auszugsweisen Vertikalschnittdarstellung gezeigt ist.

Wie aus Figur 2 ersichtlich ist, umfaßt die Halteeinrichtung einen mit der Antenne 1 fest verbundenen kappenförmigen Träger 11 als Verankerungsteil 7, der mit seiner offenen Stirnseite nach unten auf das obere Ende des Antennenmastes 9 aufgesetzt ist. Dazu ist der kappenförmige Träger 11 mit einer innen umlaufenden Schulter 13 versehen, die am oberen Umlaufrand 15 des Antennenmastes 9 zur Anlage kommt.

Ferner ist der kappenförmige Träger 11 in Draufsicht in einem Teilumfangsbereich mit einem radialen Ansatz 17 versehen, dessen nach unten weisende Stirnseite als im Vertikalschnitt schräg auf den Antennenmast 9 zu laufende Druck- und Anlagefläche 19 ausgebildet ist. Zwischen dieser Druck- und Anlagefläche 19 und einem Teilumfangsrand 21 des Antennenmastes 9 ist ein Paßglied oder Spannelement 23 mit im wesentlichen im Vertikalschnitt keilförmigen Querschnitt angeordnet, das über eine vertikale Schraube 25, die in einer vertikalen Bohrung 27 im Spannelement 23 und einer darüber in unmittelbarer Verlängerung eingebrachten Sackbohrung 29 mit dem stirnseitigen Ansatz 17 des Trägers 11 fest verbunden ist. Ferner ist noch in unmittelbarer Vertikalverlängerung unterhalb der in Form einer Schraube 25 ausgebildeten Befestigungseinrichtung eine Einfuhröffnung 31 in der unteren Wand des Kunststoff-Schutzgehäuses 5 vorgesehen.

Zur diebstahlsicheren Befestigung der Antenne 1 muß lediglich der kappenförmige Träger 11 auf das obere Ende des Antennenmastes 9 bei nicht festsitzender Schraube 25 bis zum Anschlag an der innenliegenden Schulter 13 aufgesetzt werden. Danach wird die Schraube 25 über die Einführöffnung 31 mittels eines Schraubenziehers festgedreht.

Durch die im gezeigten Ausführungsbeispiel um 45° auf den Antennenmast zu geneigte und in Form einer hinterschnittenen Kante ausgebildeten Druck- und Anlagefläche 19 wird dabei das Spannelement 23 nicht nur in Vertikalrichtung auf den radialen Ansatz 17, sondern keilförmig auch in Radialrichtung auf den Antennenmast 9 vorgepreßt, so daß ein fester und sicherer kraftschlüssiger Sitz des Trägers 11 am Antennenmast 9 erzielt wird. Mit anderen Worten wird durch die geneigt ausgebildete Druck- und Anlagefläche 19 die über die Schraube 25 eingeleiteten vertikalen Kräfte um 90° in Radialrichtung auf den Antennenmast 9 zu umgelenkt.

Da im gezeigten Ausführungsbeispiel der radiale Ansatz 17 ferner noch von dem Kunststoff- Schutzgehäuse 5 umgeben ist, ist völlig sichergestellt, daß die Antenne 1 in der sog. Transportstellung durch Unbefugte nicht entfernt werden kann, da in dieser sog. Transportstellung die Antenne beispielsweise an einem Wohnwagen bis kurz über das Dach abgesenkt ist, so daß kein Raum zu Lösen der Schraube 25 verbleibt. Beim Verlassen des Wohnwagens oder nachts kann also allein durch Absenken der Antenne 1 in die Transportstellung eine problemlose Diebstahlsicherung vorgenommen werden.

Wie aus Figur 1 ferner noch hervorgeht, kann die Bohrung 27 im Spannelement 23 einen größeren Innendurchmesser als der Außendurchmesser der sie durchsetzenden Schraube 25 aufweisen, so daß beim Festziehen das Spannelement 23 unbehindert eine gewisse Radialbewegung in Richtung auf den Antennenmast 9 zu ausführen kann. Ebenso möglich ist ein radiales Langloch. Dadurch können die radialen Anpreßkräfte auf den Antennenmast 9 noch besser wirksam werden.

Zur Herstellung einer die Sicherheit weiter erhöhenden formschlüssigen Verbindung kann an der Innenfläche 33 des Spannelementes 23 und/oder am zugeordneten Teilumfangsbereich 21 des Antennenmastes 9 Vertiefungen oder Aussparungen 35 bzw. Vorsprünge 37 vorgesehen sein, die wechselweise ineinandergreifen. Beim Festziehen der Schrauben 25 wird dann das Spannelement 23 keilförmig auf den Antennenmast 9 zu vorgespannt, wobei die jeweiligen Vorsprünge 37 dann in die zugeordneten Vertiefungen 35 eindringen und dadurch nicht nur zur Herstellung einer krafschlüssigen, sondern auch formschlüssigen Befestigung beitragen.

Nachfolgend wird auf Figur 3 und 4 Bezug genommen, in der ein weiteres Ausführungsbeispiel gezeigt ist, wobei gleiche Teile mit gleichen Bezugsziffern versehen sind, wie in Figur 1 und 2.

In dem Ausführungsbeispiel nach Figur 2 ist der radiale Ansatz 17 des Trägers 11 an seinem dem Schutzgehäuse 5 zugewandten Ende offen ausgebildet. Die Druck- und Anlagefläche 19 am radialen Ansatz 17 des Trägers 11 ist dabei in Form von an den Innenseiten 41 der vertikalen Seitenwände 43 des radialen Ansatzes 17 in Form von schräg auf den Antennenmast 9 zu verlaufenden Nuten 45 eingebracht. Das zwischen den vertikalen Seitenwänden 43 angeordnete Spannelement 23 weist beispielsweise an seinen beiden gegenüberliegenden Seitenwänden 47 entsprechende Federn 49 auf, die mit gleicher Neigung in den Nuten 45 gleitend eingreifen. In diesem Ausführungsbeispiel muß zum Verspannen des Trägers 11 am oberen Ende des Antennenmastes 9 die Schraube 25, die sich an ihrem oberen Schraubenende 51 an der obenliegenden Deckwand 13 des radialen Ansatzes 17 abstützt, im Gegenuhrzeigersinn verdreht werden, so daß sich dabei das Spannelement 23 längs der geneigten Druck- und Anlagefläche 19 schräg nach unten und auf den Antennenmast 9 zu verspannt wird.

Abweichend vom gezeigten Ausführungsbeispiel nach Figur 2 kann natürlich auch hier die Druck- und Anlagefläche 19 nicht in Form von ineinandergreifenden Federn und Nuten, sondern in Form von vorspringenden und schräg auf den Antennenmast zu verlaufenden Schultern und Anschlägen oder auch in Form einer durchgängigen Neigungsfläche ausgebildet sein, auf der dann das Spannelement 23 mit keilförmigem Vertikalquerschnitt auf den Antennenmast 9 zu vorgespannt gehalten wird.

Wie aus Figur 4 ferner zu ersehen ist, weist das Spannelement 23 ähnlich wie im ersten Ausführungsbeispiel im Horizontalschnitt eine konkave Innenfläche 33 auf, mit der es an dem Teilumfangsbereich 21 des Antennenmastes 9 voll anliegt.

Um die Diebstahlsicherung auch im Hinblick auf ein Abbrechen der Antenne zu erhöhen, ist der Träger 11 als ein hohe Biegemomente standhaltendes Druckgußteil ausgebildet.

Schließlich soll noch angemerkt werden, daß die erfindungsgemäße Befestigungseinrichtung auch mit einem Träger 11 ermöglicht werden kann, der lediglich ringförmig ausgebildet ist und unterhalb des oberen Endes des Antennenmastes 9 angebracht wird.

Auch in dem in den Zeichnungen nicht näher dargestellten Fall, daß das aus Kunststoff bestehende Schutzgehäuse 5 den radialen Ansatz 17 nicht völlig umgreift, kann zur Erhöhung der Diebstahlsicherung ferner vorgesehen sein, daß die Betätigungseinrichtung der Schraubbefestigung 25, d. h. im vorliegenden _{`}Fall der Schraubenkopf 55 in einer Vertiefung am Spannelement 23 versenkt angeordnet ist.

In den gezeigten Ausführungsbeispielen ist die Druck- und Anlagefläche 19 etwa in einem Winkel von 45° auf den Antennenmast zu geneigt ausgebildet. Im Prinzip aber kann dieser Winkel beliebig variiert werden, so lange nur ausreichende radiale Anpreßkräfte auf dem Antennenmast 9 zu erzielbar sind.

Im folgenden wird noch auf die Figuren 5 und 6 eingegangen, in denen ein weiteres Ausführungsbeispiel in Abwandlung zu Figur 2 gezeigt ist.

Der Träger 11 besteht in dieser Ausführungsform aus zwei übereinander angeordneten Ringelementen 57, die mit zwei Flanschen 59 versehen sind. Im unteren Flansch 59 ist eine Lippe 61 ausgestanzt und auf den oberen Flansch 59 zu abgebogen, bis das Lippenende am oberen Flansch 59 anliegt. Hierdurch wird eine untere Aufnahmeöffnung 63 geschaffen, durch das das Spannelement 23 mit seiner geneigten Anlage-und Druckfläche 19 bis zur Anlage an die entsprechend geneigte Lippe 61 zur Anlage kommt. Durch Festdrehen der Schraubbefestigung 25 wird dann das Spannelement 23 gegen den Antennenmast 9 in Radialrichtung vorgespannt gehalten, wobei zur entsprechenden Ausrichtung und Gegenabstützung an den beiden Ringelementen bzw. deren Flanschen 59 Abstandselemente 65 vorgesehen sind, die in diesem Falle aus zwei aufeinander zu gerichteten und durch stirnseitig aneinander abstützenden Abwinkelungen an den beiden Flanschen 59 bestehen. Wie nicht näher gezeigt ist, kann das Schutzgehäuse 5 an den Flanschen selbst befestigt sein und beispielsweise auch noch die Oberseite des Antennenmastes als auch die Ringelemente 57 mitüberdecken und abschirmen. Auch in diesem Falle ist im Unterteil des Schutzgehäuses 5 eine Öffnung 31 zur Betätigung des Schraubenkopfes 55 vorgesehen.

Im folgenden wird noch auf Figur 7 Bezug genommen, deren alternative Ausführungsform für das Spannelement 23a mit einem elastischen Reibglied 66 aus Gummi oder ähnlichem elastomeren Werkstoff gezeigt ist. Die Befestigungseinrichtung umfaßt ferner eine Anpreßplatte 67, über die das Spannelement 23a mittels der Schraubbefestigung 25 in eine im radialen Ansatz 17 vorgesehene Vertiefung 69 vertikal vorgespannt werden kann. In dem Maße, wie das Spannelement 23 in Vertikalrichtung vorgespannt wird, wird dieses unter Querschnittsvergrößerung in horizontaler Radialrichtung auf den Antennenmast 9 zu vorgespannt, so daß sich auch hiedurch ein ausreichender krafschlüssiger Sitz der Antenne am Antennenmast erzielen läßt. Auch durch diese Anordnung werden die vertikal über die Befestigungseinrichtung 25 eingeleiteten Anpreßkräfte also in Horizontalrichtung auf den Antennenmast zu umgelenkt.

Nur der Vollständigkeit halber wird noch angemerkt, daß sowohl in den Ausführungsbeispiel nach Figur 7 als vom Grundsatz her auch bei den vorstehend erläuterten Ausführungsbeispielen der ringförmige oder kappenförmige Träger 11 und das Schutzgehäuse 5 als gemeinsames Kunststoffgußteil ausgebildet sein können, das beispielsweise aus Duroplasten, oder auch aus glasfaserverstärkten Thermoplaststoffen bestehen kann. Dadurch wird die gesamte Stabilität und Sicherheit der Anordnung noch weiter verbessert. Dabei kann es sich als günstig erweisen, daß die Unterabdeckung 5a des Schutzgehäuses 5 in Form einer zweiten Halbschale längs einer durchgängigen Trennungslinie ausgebildet sein kann, so daß die Unterabdeckung 5a ebenfalls einen den Antennenmast umgreifenden Ringansatz aufweist. Die Befestigung der Unterkonstruktion am gemeinsamen Träger und Oberteil des Schutzgehäuses sowie der im Schutzgehäuse befindlichen Antenne erfolgt dabei in üblicher und prinzipiell bekannter Weise.

## Patentansprüche

1. Antenne (1) für Wohnwagen, Boote oder ähnlich überdachte Fahrzeuge oder Räume mit einem zwischen einer angehobenen Betriebsstellung und einer bis kurz über die Überdachung abgesenkten Transportstellung höhenverstellbaren Antennenmast (9) und eine Halteeinrichtung zur Befestigung der Antenne (1) an dem Antennenmast (9), wobei die Halteeinrichtung aus einem an dem Antennenmast (9) anliegenden Spannelement (23) und einem hieran festschraubbaren und mit der Antenne (1) verbundenen Verankerungsteil (7) besteht, darduch gekennzeichnet, daß die in der Transportstellung nicht lösbare Halteeinrichtung eine vertikal ausgerichtete Schraubbefestigung (25) umfaßt, über das das einen Träger (11) darstellende Verankerungsteil (7) mit dem Spannelement (23, 23a) fest verbunden ist, wobei das nach unten weisende Betätigungsglied (55) nur von der Unterseite der Antenne (1) zugänglich ist, wobei das Spannelement (23, 23a) als Umlenkeinrichtung (19, 66) ausgebildet ist, mit der die über die vertikale Schraubbefestigung (25) in Vertikalrichtung auf das Spannelement (23, 23a) eingeleiteten Anpreßkräfte in horizontaler Radialrichtung auf den Antennenmast (9) umgelenkt werden, so daß das Spannelement (23, 23a) gegen den Antennenmast (9) vorgespannt gehalten wird.

2. Antenne nach Anspruch 1, dadurch gekennzeichnet, daß das Verankerungsteil (11) als ring-oder kappenförmiger Träger (11) ausgebildet ist, an dem stirnseitig in einem Teilumfangsbereich über eine so gebildete Druck- und Anlagefläche (19) das Spannelement (23) anliegt und durch die Schraubbefestigung (25) vertikal angepreß wird, wobei die zwischen Träger (11) und Spannelement (23) gebildete Druck- und Anlagefläche (19) im Vertikalschnitt gegenüber der Horizontalen so auf den Antennenmast (9) im spitzen Winkel geneigt ausgebildet ist, daß das Spannelement (23) zur Herstellung einer kraftschlüssigen Verbindung mit dem Antennenmast (9) längs der geneigten Druck- und Anlagefläche (19) auf den Antennenmast (9) vorgespannt gehalten wird.

3. Antenne nach Anspruch 1 oder 2, dadurch gekennzeichnet, daß der kappen- oder ringförmige Träger (11) im Teilumfangsbereich mit einem radialen Ansatz (17) zur Aufnahme des Spannelementes (23) versehen ist, und daß die geneigte Druck- und Anlagefläche (19) und die diese Ebene durchsetzende Schraubbefestigung (25) in diesem radialen Ansatz (17) angeordnet ist.

4. Antenne nach Anspruch 3, dadurch gekennzeichnet, daß die schräg auf den Antennenmast (9) zu geneigte Druck- und Anlagefläche (19) am radialen Ansatz (17) untenliegend vorgesehen ist.

5. Antenne nach einem der Ansprüche 1 bis 3, dadurch gekennzeichnet, daß der radial Ansatz (17) des Trägers (11) zwei vertikale Seitenwände (43) umfaßt, in oder an denen an den beiden aufeinander zu liegenden Innenseiten (41) die schräg verlaufenden Druck- und Anlageflächen (19) ausgebildet sind, die mit denjenigen seitlich zusammenwirken, die an dem zwischen den vertikalen Seitenwänden (47) angeordneten Spannelement (23) ausgebildet sind.

6. Antenne nach Anspruch 5, dadurch gekennzeichnet, daß die seitlich am Spannelement (23) und an den Innenseiten (41) der vertikalen Seitenwände (43) vorgesehenen Druck- und Anlageflächen (19) aus jeweils zusammenwirkenden Nuten und Federn (45, 49) oder Schultern und Vorsprünge bestehen.

7. Antenne nach einem der Ansprüche 1 bis 6, dadurch gekennzeichnet, daß das Betätigungsglied (55) der vertikalen Schraubbefestigung (25) im Träger (11) bzw. in dessen radialen Ansatz (17) und/oder im Spannelement (23, 23a) gegenüber dem unteren Abschlußrand in einer Vertiefung versenkt angeordnet ist.

8. Antenne nach einem der Ansprüche 1 bis 7, mit einem die Antenne umgebenden Schutzgehäuse, dadurch gekennzeichnet, daß das Schutzgehäuse (5) mit seiner Ober- und Unterseite an seinem dem Antennenmast (9) zugewandt liegenden Ende zumindest den radialen Ansatz (17) des Trägers (11) überdeckt, under daß auf der Unterseite des Schutzgehäuses (5) in vertikaler Verlängerung der Schraubbefestigung (25) eine Einführöffnung (31) vorgesehen ist.

9. Antenne nach einem der Ansprüche 1 bis 8, dadurch gekennzeichnet, daß in einem Teilumfangsbereich (21) des Antennenmastes (9) und an der daran anliegenden konkaven Innenfläche (33) des Spannelementes (23, 23a) zumindest jeweils ein ineinandergreifender Radialvorsprung (37) bzw. eine Radialausnehmung (35) vorgesehen sind.

10. Antenne nach einem der Ansprüche 1 bis 4 oder 6 bis 9, dadurch gekennzeichnet, daß der Träger (11) zwei vertikal im Abstand übereinander angeordnete Flansche (59) umfaßt, wobei die geneigte Druck- und Anlagefläche (19) aus einer im einen Flansch (59) lippenförmig ausgestanzten und auf den anderen Flansch (59) zu abgebogenen und mit ihrem Ende anliegenden Lippe (61) besteht.

11. Antenne nach einem der Ansprüche 1 bis 4 oder 6 bis 10, dadurch gekennzeichnet, daß der Träger (11) aus zwei am Antennenmast (9) übereinander aufgeschobenen Ringelementen (57) besteht, die über einen Abstandshalter (65) justiert und je mit einem Flansch (59) als radialen Ansatz (17) versehen sind.

12. Antenne nach Anspruch 10 oder 11, dadurch gekennzeichnet, daß durch die in einem Flansch (59) ausgestanzte und abgebogene Lippe (61) eine Aufnahmeöffnung (63) gebildet ist, durch die das Spannelement (23) hindurchgreift.

13. Antenne nach einem der Absprüche 1, 2, 8 bis 10 oder 12, dadurch gekennzeichnet, daß das Spannelement (23a) aus einem über die vertikale Schraubbefestigung (25) elastisch unter einer Querschnittsverbreiterung zusammenpreßbaren Reibglied (66) besteht, das bei festgezogener Schraubbefestigung (25) auf den Antennenmast (9) zu angepreßt gehalten ist.

14. Antenne nach Anspruch 13, dadurch gekennzeichnet, daß das Reibglied (66) aus Gummi oder gummiähnlichem Material besteht.

15. Antenne nach einem der Ansprüche 1 bis 14, dadurch gekennzeichnet, daß der Träger (11) aus einem Druckgußteil besteht.

16. Antenne nach einem der Ansprüche 1 bis 14, dadurch gekennzeichnet, daß der Träger (11) aus Kunststoff, insbesondere aus Duroplaststoffen besteht.

17. Antenne nach Anspruch 16, dadurch gekennzeichnet, daß der Träger (11) aus glasfaserverstärkten Thermoplasten besteht.

18. Antenne nach einem der Ansprüche 1 bis 17, dadurch gekennzeichnet, daß der ring- oder kappenförmige Träger (11) und zumindest die Oberseitenabdeckung des Schutzgehäuses (5) als gemeinsames Guß- und Formteil ausgebildet sind.

## Claims

1. An antenna (1), for caravans, boats and similar roofed rooms or vehicles adapted to be mounted on an antenna mast (9), which is able to be adjusted in height between a raised operational position and a shipping position lowered to a point just above the roof, and a holding means for attachment of the antenna (1) on the antenna mast (9), the holding means consisting of a clamping element (23) resting against the antenna mast (9) and anchoring part (7) able to be screwed to the same and connected with the antenna (1), characterized in that the holding means, not able to be detached in the shipping position, comprises a vertically aligned screw attachment means (25) by means of which the anchoring part (7), representing a carrier (11), a fixedly connected with the clamping element (23 and 23a), the downwardly turned actuating member (55) only being accessible from the lower side of the antenna (1), the clamping element (23 and 23a) being designed in the form of reversing means (19 and 66), with which the thrust forces transmitted via the vertical screw attachment means (25) in a vertical direction onto the clamping element (23 and 23a) are reversed in a horizontal radial direction towards the antenna mast (9) so that the clamping element (23 and 23a) is held biased against the antenna mast (9).

2. The antenna as claimed in claim 1, characterized in that the anchoring part (11) is designed in the form of an annular or cap carrier (11), against whose end face in a part of the periphery the clamping element (23) abuts via a thrust and abutment surface (19) formed in this manner and which is pressed in a vertical direction by the screw attachment means (25), the thrust and abutment surface (19) formed between the carrier (11) and the clamping element (23) being so designed that in a vertical section it is inclined in relation to the horizontal in relation to the antenna mast (9) at an acute angle that the clamping element (23) is held in a biased condition for the production of a non-positive connection with the antenna mast (9) along the inclined thrust and abutment surface (19) onto the antenna mast (9).

3. The antenna as claimed in claim 1 or claim 2, characterized in that the cap or annular carrier (11) is provided for part of the periphery with a radial shoulder (17) to receive the clamping element (23) in that the inclined thrust and abutment surface (19) and the screw attachment means (25) extending through this plane is arranged in this radial shoulder (17).

4. The antenna as claimed in claim 3, characterized in that the thrust and abutment surface (19) inclined obliquely towards the antenna mast (9) is provided on the lower part of the radial shoulder (17).

5. The antenna as claimed in any one of the claims 1 through 3, characterized in that the radial shoulder (17) of the carrier (11) has two vertical side walls (43) in or on which on the two engaging inner sides (41) the obliquely running thrust and abutment surfaces (19) are formed, which cooperate with those which are formed on the clamping element (23) arranged between the vertical side walls (47).

6. The antenna as claimed in claim 5, characterized in that the thrust and abutment surfaces (19) provided laterally on the clamping element (23) and on the inner surfaces (41) of the vertical side walls (43) consist of respectively cooperating grooves and tongues (45 and 49) or of shoulders and projections.

7. The antenna claimed in any one of the claims 1 through 6, characterized in that the actuating member (55) of the vertical screw attachment means (25) is let into the carrier (11) or, respectively, its radial shoulder (17) and/or in the clamping element (23 and 23a) so as to be lower than its lower terminating edge in a recess.

8. The antenna as claimed in any one of the claims 1 through 7, comprising a guard housing surrounding the antenna, characterized in that the guard housing (5) with its upper and lower sides on its end turned towards the antenna mast (9) covers at least the radial shoulder (17) of the carrier (11) and in that on the lower side of the guard housing (5) an insertion opening (31) is provided as a vertical extension of the screw attachment (25).

9. The antenna as claimed in any one of the claims 1 through 8, characterized in that in part of the periphery of the antenna mast (9) and on the concave inner surface (33) resting thereon of the clamping element (23 and 23a) at least one interlocking radial projection (37) and, respectively, a radial recess (35) are provided.

10. The antenna as claimed in any one of the claims 1 through 4 or 6 to 9, characterized in that the carrier (11) comprises two spaced superposed flanges (59), the inclined thrust and abutment surface (19) consisting of a lip (61) which is stamped out of one flange (59) in the form of a lip and is bent towards the other flange (59) and has its end in engagement.

11. The antenna as claimed in any one of the claims 1 through 4 or 6 through 10, characterized in that the carrier (11) consists of two annular elements (57) slipped on the antenna mast (9) in superposed relationship and which are adjusted using a spacer (65) and each respectively provided with a flange (59) as a radial shoulder (17).

12. The antenna as claimed in claim 10 or claim 11, characterized in that the a receiving opening (63) is formed by the lip (61) stamped and bent out of one flange (59), the clamping element (23) extending through the opening.

13. The antenna as claimed in any one of the claims 1, 2, 8 through 10 or 12, characterized in that the clamping element (23a) consists of a friction element (66) able to be pressed together elastically via the vertical screw attachment means (25) with a widening in cross section, such element (66) being held so as to be pressed against the antenna mast (9) when the screw attachment means (25) is tightened up.

14. The antenna as claimed in claim 13, characterized in that the friction member (66) consists of rubber or a rubber-like material.

15. The antenna as claimed in any one of the claims 1 through 14, characterized in that the carrier (11) consists of a die cast part.

16. The antenna as claimed in any one of the claims 1 through 14 characterized in that the carrier (11) consists of a plastic and more especially of a thermosetting resin.

17. The antenna as claimed in claim 16, characterized in that the carrier (11) consists of fiberglass reinforced thermoplastic.

18. The antenna as claimed in any one of the claims 1 through 17, characterized in that the annular or cap carrier (11) and at least the upper side cover of the guard housing (5) are in the form of a common cast and formed part.

## Revendications

1. Antenne (1) pour caravanes, bateaux ou véhicules ou espaces similaires couverts d'un toit, comportant un mât (9) pouvant être déplacé verticalement entre une position haute d'utilisation et une position basse de transport, située à une faible hauteur au-dessus du toit, et un dispositif de fixation de l'antenne (1) au mât (9), le dispositif de fixation étant constitué d'un élément de serrage (23) venant se coller contre le mât (9) de l'antenne (1) ainsi que d'une pièce d'ancrage (7) reliée à l'antenne (1) et pouvant être fixée par vis à l'élément de serrage (23), caractérisée en ce que le dispositif de fixation, non amovible dans la position de transport, comporte une vis de fixation (25) orientée verticalement, par l'intermédiaire de laquelle la pièce d'ancrage (7) formant un support (11) est reliée de façon rigide à l'élément de serrage (23, 23a), l'élément de commande (55) dirigé vers le bas n'étant accessible que par le côté inférieur de l'antenne (1) et l'élément de serrage (23, 23a) étant conçu en tant que dispositif de renvoi (19, 66) par lequel les forces de pression appliquées verticalement sur l'élément de serrage (23, 23a) par la vis de fixation verticale (25) sont renvoyées dans le sens radial horizontal vers le mât (9) de l'antenne (1), de sorte que l'élément de serrage (23, 23a) se trouve maintenu serré contre le mât (9) de l'antenne (1).

2. Antenne suivant la revendication 1, caractérisée en ce que la pièce d'ancrage (7) est conçue en tant que support (11) annulaire ou en forme de coiffe présentant une surface d'appui et de pression (19) formée sur une partie de son pourtour, contre laquelle l'élément de serrage (23) vient se positionner et s'y trouve pressé verticalement par la vis de fixation (25), la surface d'appui et de pression (19) formée entre le support (11) et l'élément de serrage (23) étant, lorsque vue en coupe verticale, inclinée par rapport à l'horizontale de façon à former un angle aigu avec le mât (9) de l'antenne (1), en sorte que l'élément de serrage (23) se trouve maintenu fermement appliqué contre le mât (9) par l'intermédiaire de la surface d'appui et de pression inclinée (19), en vue de réaliser une jonction serrante avec le mât (9) de l'antenne (1).

3. Antenne suivant la revendication 1 ou 2, caractérisée en ce qu'une partie du pourtour du support (11) annulaire ou en forme de coiffe présente un épaulement radial (17) destiné à recevoir l'élément de serrage (23) et en ce que la surface d'appui et de pression inclinée (19) et la vis de fixation (25) traversant ce plan se trouvent disposées dans cet épaulement radial (17).

4. Antenne suivant la revendication 3, caractérisée en ce que la surface d'appui et de pression (19) inclinée vers le mât (9) de l'antenne (1) est prévue du côté inférieur de l'épaulement radial (17).

5. Antenne suivant une des revendications 1 à 3, caractérisée en ce que l'épaulement radial (17) du support (11) comporte deux parois latérales verticales (43) dans ou sur les faces intérieures (41) desquelles sont formées les surfaces d'appui et de pression inclinées (19), lesquelles se trouvent en interaction latéralement avec celles des parois latérales verticales (47) de l'élément de serrage (23).

6. Antenne suivant la revendication 5, caractérisée en ce que les surfaces d'appui et de pression (19) prévues latéralement sur l'élément de serrage (23) et sur les faces intérieures (41) des parois latérales verticales (43) consistent respectivement en des rainures et des languettes (45, 49) ou des épaulements et des saillies, lesquels s'emboîtent les uns dans les autres.

7. Antenne suivant une des revendications 1 à 6, caractérisée en ce que l'élément de commande (55) de la vis de fixation verticale (25) se trouve installé de façon noyée dans un renfoncement par rapport au bord inférieur, dans l'épaulement radial (17) du support (11) et/ou dans l'élément de serrage (23, 23a).

8. Antenne suivant une des revendications 1 à 7, comportant une enveloppe de protection entourant l'antenne, caractérisée en ce que l'extrémité de l'enveloppe de protection (5) située du côté du mât (9) de l'antenne (1) masque, avec sa partie supérieure et sa partie inférieure, au moins l'épaulement radial (17) du support (11) et en ce qu'il est prévu un orifice d'introduction (31) dans le prolongement vertical de la vis de fixation (25) au sein de la partie inférieure de l'enveloppe de protection (5).

9. Antenne suivant une des revendications 1 à 8, caractérisée en ce qu'il est prévu au moins un évidement radial (35) et une saillie radiale (37) s'emboîtant l'un dans l'autre, respectivement dans une partie du pourtour (21) du mât (9) de l'antenne (1) et sur la surface intérieure concave (33) correspondante de l'élément de serrage (23, 23a).

10. Antenne suivant une des revendications 1 à 4 ou 6 à 9, caractérisée en ce que le support (11) comporte deux brides (59) disposées de manière écartée l'une de l'autre dans le sens vertical, la surface d'appui et de pression inclinée (19) étant constituée par une lame (61) découpée dans une des brides (59) et pliée vers l'autre bride (59), de façon à ce que son extrémité libre vienne s'y appuyer.

11. Antenne suivant une des revendications 1 à 4 ou 6 à 10, caractérisée en ce que le support (11) consiste en deux éléments annulaires (57) glissés l'un au-dessus de l'autre sur le mât (9) de l'antenne (1), lesquels se trouvent maintenus écartés par une entretoise (65) et sont chacun pourvus d'une bride (59) en tant qu'épaulement radial (17).

12. Antenne suivant la revendication 10 ou 11, caractérisée en ce qu'une ouverture de positionnement (63), dans laquelle vient s'insérer l'élément de serrage (23), est formée par la lame (61) découpée et pliée dans une des brides (59). 13. Antenne suivant une des revendications 1, 2, 8 à 10 ou 12, caractérisée en ce que l'élément de serrage (23a) consiste en un élément de friction (66) pouvant être comprimé axialement par la vis de fixation verticale (25), de manière à fournir une augmentation de sa section et à se trouver maintenu pressé contre le mât (9) de l'antenne (1) lorsque la vis de fixation (25) est serrée au maximum.

14. Antenne suivant la revendication 13, caractérisée en ce que l'élément de friction (66) est en caoutchouc ou dans une matière similaire à du caoutchouc.

15. Antenne suivant une des revendications 1 à 14, caractérisée en ce que le support (11) est une pièce coulée sous pression.

16. Antenne suivant une des revendications 1 à 14, caractérisée en ce que le support (11) est en matière synthétique, en particulier en résine thermodurcissable.

17. Antenne suivant la revendication 16, caractérisée en ce que le support (11) est en matière thermoplastique renforcée par fibre de verre.

18. Antenne suivant une des revendications 1 à 17, caractérisée en ce que le support (11) annulaire ou en forme de coiffe et au moins la partie supérieure de l'enveloppe de protection (5) sont formées d'une seule pièce coulée et moulée.
